# EUROPÄISCHE PATENTSCHRIFT

(11) **EP 0 089 460 B1**
(45) Veröffentlichungstag und Bekanntmachung des Hinweises auf die Patenterteilung: **30.07.1986**
(21) Anmeldenummer: 83100656.4
(22) Anmeldetag: 25.01.1983
(51) Int. Cl.: A63C 19/10

(54) **Pistenpflegegerät**
Apparatus for maintaining ski trails
Appareil pour l'entretien des pistes

(30) Priorität: 25.01.1982 DE 3202263
(43) Veröffentlichungstag der Anmeldung: 28.09.1983
(73) Patentinhaber: Singer, Hans, D-8101 Unterammergau (DE)
(72) Erfinder: Singer, Hans, D-8101 Unterammergau (DE)
(74) Vertreter: Eder, Eugen, Dipl.-Ing.

## Beschreibung

Die Erfindung bezieht sich auf einen Antrieb für ein Pistenpflegegerät, mit einem Verbrennungsmotor, einem Schaltgetriebe und damit verbundenen hydrostatischen Antrieben, welche jeweils über Planetengetriebe Antriebsräder von Gleisketten antreiben.

Als Stand der Technik, von dem die vorliegende Erfindung ausgeht, ist eine Lenkeinrichtung für ein Raupenfahrzeug bekannt (WO-A-81 00240). Bei dieser bekannten Lenkeinrichtung ist für jede Raupenseite ein vom Verbrennungsmotor angetriebener hydrostatischer Antrieb vorgesehen, welcher mit dem dritten Zweig des Lenkgetriebes unmittelbar verbunden ist. Es war hierbei das Problem zu lösen, den Anwendungsbereich derartiger Lenkgetriebe zu vergrößern und eine Verbesserung der Regelbarkeit der Fahrgeschwindigkeit zu erzielen.

Trotz Verkoppelung von hydrostatischem und mechanischem Antrieb ist bei dieser bekannten Konstruktion der Energieaufwand relativ hoch.

Zum Stand der Technik zählt weiterhin eine Antriebs- und Lenkeinrichtung für Gleiskettenfahrzeuge, deren Ketten von einer Antriebsmaschine über Umlaufrädergetriebe mit hydrostatischer Überlagerung unter Einschalten eines oder mehrerer Wendegetriebe und eines Vorgeleges stufenlos regelbar angetrieben werden (DE-B-1 141 545). Bei dieser bekannten Konstruktion ist der Bauaufwand relativ hoch, da das äußere Zentralrad über eine Ölpumpe und einen Ölmotor mit dem Vorgelege verbunden ist.

Weiterhin ist eine Maschine zum Bearbeiten und Reinigen von Eisbahnen bekannt, welche einen auf einem Gestell angeordneten Motor besitzt, wobei der Motor sowohl Bearbeitungswerkzeuge als auch Laufräder antreibt (CH-A-85412). Diese Vorrichtung ist nicht zum Einsatz als Pistenpflegegerät geeignet, sondern dient nur zur Bearbeitung und Reinigung von Eisbahnen.

Zum allgemeinen Stand der Technik zählen weiterhin zwei Systeme von Pistenraupen : Einmal das mechanisch angetriebene System mit Stufenlenkung. Eine angebaute Buckelfräse wird dabei üblicherweise über einen getrennten Motor angetrieben. Nachteilig ist die relativ schlechte Manövrierbarkeit der Pistenraupe. Der Motor für die Buckelfräse verbraucht weiterhin dauernd Energie. Wird bergab gefahren, muß mit dem Fahrmotor gebremst werden ; der Motor für die Buckelfräse muß volle Energie abgeben.

Eine andere Möglichkeit besteht in hydrostatisch angetriebenen Pistenpflegegeräten. Hierbei wird die Buckelfräse hydrostatisch über Ölpumpe-Ölmotor angetrieben. Der hydrostatische Antrieb hat einen schlechteren Wirkungsgrad als der mechanische Antrieb. Beim Schubantrieb gibt er fast keine Energie ab. Wird mit einem hydrostatisch angetriebenen Pistenpflegegerät talwärts gefahren, so muß die Energie für die Buckelfräse trotzdem aufgewendet werden.

Beide vorgenannten Pistenraupensysteme sind energieaufwendig.

Demgegenüber besteht die Aufgabe der vorliegenden Erfindung darin, ausgehend von dem eingangs genannten Stand der Technik eine Konstruktion zu schaffen, welche es ermöglicht, bei der Pistenpflege Energie einzusparen.

Diese Aufgabe wird erfindungsgemäß dadurch gelöst, daß bei Einsatz einer Buckelfräse die Schubenergie bei Talfahrt über die Sonnenräder der Planetengetriebe auf den Buckelfräsenantrieb geleitet wird. Dadurch ergibt sich der Vorteil, daß bei Talfahrt eine Entlastung des Verbrennungsmotors resultiert, ohne daß die Manövrierbarkeit des Pistenpflegegerätes dabei leidet. Durch die Überdeckung der Hydrostatik über die mechanischen Stufen kann stufenlos gefahren und gelenkt werden.

Die Erfindung wird nachfolgend anhand eines in der Zeichnung dargestellten Ausführungsbeispiels näher beschrieben. In der Zeichnung zeigen :
Figur 1 eine Draufsicht auf ein Pistenpflegegerät in schematischer Darstellung ;
Figur 2 eine ausführlichere Darstellung der Konstruktion nach Fig. 1.

Nach Fig. 1 und 2 treibt ein Verbrennungsmotor 1 über eine Reibkupplung 2 ein Schaltgetriebe 3 an. Von diesem Schaltgetriebe 3 werden mit konstanter Übersetzung Verstellpumpen 4r und 41 angetrieben. Das Schaltgetriebe 3 kann ein 2-, 3-oder 4-Gang-Getriebe sein. Es kann mit Klauenschaltung oder mit Lastschaltgetriebe ausgeführt werden.

Die Getriebeausgangswelle des Schaltgetriebes 3 treibt über eine Hinterachse 5 des Pistenpflegegerätes Sonnenräder von Planetengetrieben 6r und 61 nach Fig. 2 an. Die Drehrichtung für die beiden Sonnenräder der Planetengetriebe 6r und 61 kann in der Hinterachse 5 umgeschaltet werden. In Verbindung mit dem Leergang im Schaltgetriebe 3 und dem Einrasten eines Blockierstiftes 12 nach Fig. 2 können die Sonnenräder der beiden Planetengetriebe 6r und 61 blockiert werden.

Die Außenräder der Planetengetriebe 6r und 61 werden von Hydraulikmotoren 7r und 71 angetrieben. Der Abtrieb der Planetengetriebe erfolgt über die Planetenradträger auf die Antriebsräder 8r und 81 von Gleisketten. Die Antriebsräder 8r und 81 werden zweckmäßigerweise noch mit einer Untersetzung und mit Bremsen ausgerüstet. Eine Buckelfräse 11 wird im Verhältnis der Getriebewellenausgangsdrehzahl angetrieben. Dies erfolgt über die Hinterachse 5 und ein Kardange-, lenk 10.

Ist nach Fig. 2 der Blockierstift 12 eingerastet, so wird das Pistenpflegegerät rein hydraulisch über die Hydraulikmotoren 7r und 71 angetrieben. Jede Gleiskette kann stufenlos vor- und rückwärts angetrieben werden. Je nach gewählter Übersetzung im Schaltgetriebe 3 nimmt der Anteil der mechanischen Kraftübertragung an der Fahrleistung der Pistenraupe zu. Der Anteil der hydrostatischen Kraftübertragung nimmt mit zunehmender mechanischer Kraftübertragung (höhere Übersetzung im Schaltgetriebe 3) ab. Wird der Ausgang des Schaltgetriebes 3 zur Hinterachse blockiert, so erfolgt die Kraftübertragung rein hydrostatisch. Das Pistenpflegegerät kann sich dann über die eigene Achse drehen. Mit zunehmendem mechanischem Antrieb wird vorteilhafterweise ein größerer Lenkradius möglich.

Die äußeren Zentralräder der Planetengetriebe 6r und 61 sind mit den Hydraulikmotoren 71 und 7r verbunden. Diese stehen über Ölleitungen 9 mit den Verstellpumpen 4r und 41 in Verbindung, welche ihrerseits von dem Schaltgetriebe 3 über Zahnräder angetrieben werden.

Die Konstruktion ist so getroffen, daß bei Talfahrt die Schubenergie auf den Antrieb der Buckelfräse 11 geleitet wird, woraus eine Entlastung des Verbrennungsmotors 1 und damit eine erhebliche Energieeinsparung erzielt wird. Die Antriebsräder 8r und 81 treiben hierbei über die Planetenradträger und die Sonnenräder der beiden Planetengetriebe 6r und 61 die Buckelfräse 11 an.

## Patentansprüche

Antrieb für ein Pistenpflegegerät, mit einem Verbrennungsmotor (1), einem Schaltgetriebe (3) und damit verbundenen hydrostatischen Antrieben (7r, 71), welche jeweils über Planetengetriebe (6r, 61) Antriebsräder (8r, 81) von Gleisketten antreiben, dadurch gekennzeichnet, daß bei Einsatz einer Buckelfräse (11) die Schubenergie bei Talfahrt über die Sonnenräder der Planetengetriebe (6r, 61) auf den Buckelfräsenantrieb geleitet wird.

## Claims

A drive for ski-trail maintenance equipment, comprising an internal combustion engine (1), a gear-shift mechanism (3) and hydrostatic drives (7r, 71) which are connected thereto and which in each case drive, by way of planetary gears (6r, 61), driving wheels (8r, 81) of caterpillar tracks, characterised in that, upon use of a hummock rotary hoe (11), the thrust energy upon descent is conducted by way of the sun wheels of the planetary gears (6r, 61) onto the drive of the hummock rotary hoe.

## Revendications

Mécanisme d'entraînement d'une machine d'entretien des pistes, comportant un moteur à combustion interne (1), une boîte de vitesses (3) et des organes moteurs hydrostatiques (7r, 71) reliés à celle-ci, qui entraînent chacune des roues motrices (8r, 81) de chenilles par l'intermédiaire de trains épicycloïdaux (6r, 61), caractérisé en ce que, lors de l'emploi d'une fraise à bosses (11), l'énergie de poussée est transmise, en descente, au mécanisme d'entraînement de la fraise par l'intermédiaire des planétaires des trains épicycloïdaux (6r, 61).
